# EUROPÄISCHE PATENTSCHRIFT

(11) **EP 0 198 056 B1**
(45) Veröffentlichungstag und Bekanntmachung des Hinweises auf die Patenterteilung: **09.01.1991**
(21) Anmeldenummer: 85905388.6
(22) Anmeldetag: 24.10.1985
(51) Int. Cl.: A47C 1/032, A47C 3/026

(54) **SITZTRÄGER FÜR STÜHLE, INSBESONDERE ARBEITSDREHSTÜHLE**
SEAT SUPPORT FOR CHAIRS, ESPECIALLY FOR ROTATING WORK-CHAIRS
SUPPORT DE SIEGE POUR CHAISES, SURTOUT POUR DES CHAISES DE TRAVAIL

(30) Priorität: 25.10.1984 DE 3439072; 22.01.1985 DE 3501910; 03.05.1985 DE 3515916
(43) Veröffentlichungstag der Anmeldung: 22.10.1986
(73) Patentinhaber: Neumüller, Konrad, D-8501 Burgthann (DE)
(72) Erfinder: Neumüller, Konrad, D-8501 Burgthann (DE)
(74) Vertreter: Merten, Fritz
(86) Internationale Anmeldenummer: DE8500410
(87) Internationale Veröffentlichungsnummer: WO8602536

(56) Entgegenhaltungen:
- DE-U- 7 239 551
- DE-U- 8 326 792
- DE-U- 8 417 429

## Beschreibung

Die Erfindung betrifft einen Sitzträger für Stühle, insbesondere Arbeitsdrehstühle, welcher vorzugsweise T-förmig ausgeführt und über eine Stütze auf einem Fußgestell des Stuhles abgestützt ist, wobei die Verbindung der Stütze mit dem Sitzträger kraftschlüssig ausgeführt ist, und der Sitzträger mit dessen Funktionen auslösenden Stellmitteln ausgerüstet ist wie auch dieser Sitzträger von mindestens zwei Funktionsteilen gebildet wird.

Es ist bekannt, Sitzmöbel neuerer Zeit mit einer Reihe metallischer Teile auszurüsten, von denen im wesentlichen der Sitzträger, eine diesen gegen ein Fußgestell stützende Säule und das Fußgestell selbst zu erwähnen sind. Der Sitzträger, der je nach Ausführung des Sitzmöbels eine mehr oder weniger aufwendige Mechanik für diverse Funktionen aufweisen kann, ist vielfach T-förmig ausgeführt und wird von einigen Funktionsteilen gebildet, von denen die wesentlichen ein sogenannter Grundkörper und ein Lehnenhalter sind. Um dabei die Lehne gegen die Sitzfläche in deren Neigung verstellen zu können, ist der Lehnenhalter gelenkig am Grundkörper angeschlossen, und es ist der Grundkörper selbst über Verbindungsmittel mit der Sitzfläche verbunden. Die Stütze, die vorzugsweise kraftschlüssig mit dem Grundkörper verbunden ist, weist an ihrem dem Grundkörper zugewandten Ende einen Konus auf, der in eine konusförmige Büchse kraftschlüssig eingreift und dadurch eine feste Verbindung zwischen Stütze und Sitzträger gewährleistet. Um die Funktion der Stütze, die vielfach eine Gasfeder sein kann, auszulösen, sind Betätigungsmittel durch den Sitzträger geführt, von denen ein Betätigungsmittel der Auslösehebel für die Auslösemechanik der Gasfeder ist. Um die Neigung des Rückenlehnenhalters gegenüber dem Sitzträger zu bewerkstelligen, ist dieser sowohl gelenkig am Grundkörper angeschlossen als auch mit Arretiermitteln versehen, die die jeweilige Neigungsverstellung von Rückenlehne und/oder Sitzfläche festhalten. Aus der DE-U-8326792 ist ein Sitzträger für Stühle, insbesondere Arbeitsdrehstühle bekannt, bestehend aus einem Grundkörper mit endseitig befestigter Stütze für die kraftschlüssige Verbindung mit einem zentralen Stützbein des Sitzträgers, einer Sitzplattenbefestigung und einem Rückenlehnenträger, sowie Stellmitteln zur Auslösung von vorgegebenen Funktionen des Sitzträgers und seiner Teile, wobei der Rückenlehnenträger U-förmig ist und mit seinem unteren Endbereich bis etwa mittig unterhalb der Sitzplatte geführt ist und einen Querbolzen aufweist, die die Sitzplattenbefestigung, die ebenfalls U-förmig ist, an ihrem hinteren Ende mit dem Rückenlehnenträger gelenkig verbindet, während das vordere Ende der Sitzplattenbefestigung mit dem U-förmig ausgeführten Grundkörper durch einen weiteren Querbolzen gelenkig verbunden ist, wobei der Grundkörper unter einem spitzen Winkel zur Sitzplattenbefestigung nach unten verläuft und wobei der Grundkörper einen unteren Querbolzen trägt, der in einer Kulissenführung mindestens eines Verbindungsglied bewegbar ist, das an den Rückenlehnenträger angeschlossen ist und wobei ein koaxial zum unteren Querbolzen des Grundkörpers angeordnetes Spannmittel zur kraftschlüssigen Verbindung des Verbindungsglieds mit dem Grundkörper vorgesehen ist.

Bei diesen bekannten Sitzträgern wird es jedoch als nachteilig angesehen, daß bei Verstellung der Rücken- und/oder Sitzflächenneigung diese sich sehr abweichend voneinander bewegen, wodurch eine sitzenden Person beispielsweise das Bekleidungsstück verrückt (Hemd-Auszieh-Effekt) oder der sitzenden Person ein unangenehmes Gefühl verliehen wird. Auch der Vorschlag, die Neigung der Sitzfläche verstellbar zu machen, wird als unkomfortabel empfunden und verhindert die Einstellung einer ergonomischen Sitzstellung.

Der Erfindung liegt demnach die Aufgabe zugrunde, einen Sitzträger bekannter Ausführung dahingehend weiterzubilden, daß diese Effekte zum einen nicht mehr auftreten und der Sitzträger zum anderen selbst funktionell eine geschlossene, wartungsarme Einheit bildet und eine insgesamt leichte Bewegung der Funktionsteile zueinander bei Verstellung über einen großen Verstellbereich zuläßt.

Gemäß der vorliegenden Erfindung wird diese Aufgabe bei einem Sitzträger der eingangs genannten Art dadurch gelöst, daß der Rückenlehnenträger einen weiteren Querbolzen aufweist der unterhalb und zurückversetzt zum ersten Querbolzen angeordnet ist und daß zwischen dem Grundkörper und der Sitzplattenbefestigung eine Feder angebracht ist, wobei die Federkraft den Grundkörper und die Sitzplattenbefestigung auseinanderdrückt.

Vorteilhafte Ausführung der Erfindung sind in den Unteransprüchen umfaßt.

Durch diese Maßnahmen wird ein Sitzträger geschaffen, der sowohl die gestellte Aufgabe vorteilhaft löst als auch konstruktiv und fertigungstechnisch einfach ausgeführt werden kann und zudem eine hohe Standfestigkeit aufweist. Die Unterteilung des Sitzträgers in einzelne Funktionsteile ermöglicht zudem eine Optimierung der Funktion der Neigungsverstellung, wodurch diese infolge ihrer einfachen Handhabung einerseits und des befriedigenden Gefühles andererseits von Benutzern gern angenommen wird.

Eine besonders vorteilhafte Lösung der gestellten Aufgabe wird dadurch geschaffen, daß bei einem Sitzträger für Arbeitsdrehstühle, der im wesentlichen aus einem Grundkörper mit endseitig befestigter Stütze, einer Sitzplattenbefestigung und einem Rückenlehnenträger sowie Stellmitteln zur Auslösung von vorgegebenen Funktionen des Sitzträgers besteht, der U-förmige Rückenlehnenträger mit seinem unteren Endbereich bis etwa mittig unterhalb der Sitzplatte geführt ist und einen oberen Querbolzen und zurückversetzt einen unteren Querbolzen aufweist, von denen der obere Querbolzen die U-förmige Sitzplattenbefestigung an deren hinterem Ende gelenkig aufnimmt, während ihr vorderes Ende mit dem U-förmigen Grundkörper durch einen weiteren Querbolzen gelenkig verbunden ist, der unter einem spitzen Winkel zur Sitzplattenbefestigung nach unten verlaufend endseitig die Stütze zur kraftschlüssigen Verbindung mit dem Stützbein des Sitzträgers besitzt und einen Querbolzen trägt, der in einer bogenförmigen Kulissenführung von im wesentlichen dreieckigen Lamellen bewegbar ist, die sowohl an dem oberen Querbolzen angeschlossen sind und durch ein koaxial zum Querbolzen angeordnetes Spannmittel zur kraftschlüssigen Verbindung der Lamellen mit dem Grundkörper entgegen der Kraft von jeweils einer zwischen dem Grundkörper und der Sitzplattenbefestigung wirksamen Schenkelfeder feststellbar sind.

In besonderer Ausbildung der Erfindung ist vorgesehen, daß der U-förmige Rückenlehnenträger mit seinem oberen Endbereich gelenkig an die Sitzplattenbefestigung und mit seinem unteren Endbereich der senkrechten Stege am U-förmigen Grundkörper gelenkig befestigt ist und ebenso wie die Sitzplattenbefestigung einen Querbolzen aufweist, an welchem Lamellen mit Kulissenführungen angelenkt sind, die um einen gemeinsamen Querbolzen im Grundkörper verschiebbar sind.

In weiterer Ausbildung dieser Erfindung können die Lamellen streifenförmig ausgebildet, wechselweise geschichtet und mit ihren Kulissenführungen um den Querbolzen in relativer Bewegung übereinanderschiebbar sein.

Ferner kann der Querbolzen gleichzeitig das Spannmittel zur kraftschlüssigen Verbindung der Lamellen miteinander und mit dem Grundkörper entgegen der Kraft einer zwischen dem Grundkörper und der Sitzplattenbefestigung eingesetzten Schraubenfeder aufnehmen. In Verbesserung dieses Erfindungsgedankens kann der Querbolzen zweckmäßigerweise als Hülse ausgebildet sein, durch welche eine Stange geführt ist, die an ihrem einen Ende eine Gewindemutter und zwischen der Gewindemutter und der außenliegenden Lamelle eine Spannhülse aufnimmt, während das entgegengesetzte Ende um 180° umgebogen ist und zur Verdrehsichung der Stange in eine Bohrung am Grundkörper eingeführt ist und zwischen der außenliegenden Lamelle und dem 180°-Bogen wiederum eine Spannhülse trägt. Hier kann um den Querbolzen ein Formteil gelegt sein, welches der Arretierung eines der Höhenverstellung dienenden Hebels dient.

Die erfindungsgemäßen, streifenförmigen Lamellen sind einfach in der Herstellung, benötigen am montierten Sitzträger nur sehr wenig Raum und besitzen ein nur geringes Gewicht. Die Kulissenführungen innerhalb dieser streifenförmigen Lamellen kreuzen sich um den gemeinsamen dritten Querbolzen und erlauben aufgrund der lang eingeschnittenen Kulissenführungen einen relativ großen Bewegungsgrad. Ferner sind bei dieser Art der Lamellen als Verbindungsglied zwischen den Funktionsteilen differenzierte Bewegungsabläufe von Funktionsteilen möglich. Die Bewegungsabläufe der Funktionsteile erfolgen beim Lösen des Spannmittels allein durch die eingesetzten Schraubenfedern. Von weiterem Vorteil ist es, daß der dritte Querbolzen gleichzeitig das Spannmittel in Form einer durchgehenden Stange aufnimmt, welche in Hülsen gelagert ist.

In der Zeichnung sind Beispiele der Erfindung dargestellt. Es zeigen:
Fig. 1 Eine Seitenansicht auf einen Sitzträger mit den ihn bildenden Funktionsteilen und das Verbindungsglied für die Neigungsverstellung,
Fig. 2 den Sitzträger nach Fig. 1 mit anderem Verbindungsglied in der Seitenansicht,
Fig. 3 eine Ansicht auf den Sitzträger gemäß der Linie 111-111 in Fig. 1 und
Fig. 4 eine Seitenansicht auf den Sitzträger gemäß Fig. 1, jedoch mit einem etwas abgewandelten Verstellglied,
Fig. 5 den erfindungsgemäßen Sitzträger in der Seitenansicht und
Fig. 6 den Sitzträger in der Ansicht des Pfeiles VI nach Fig. 5.

Der Sitzträger 1 gemäß der Erfindung wird im wesentlichen von drei Funktionsteilen gebildet, von denen das eine den Grundkörper 3, ein weiteres die Sitzplattenbefestigung 2 und ein noch weiteres Funktionsteil den Rückenlehnenträger 4 bildet. Alle Funktionsteile sind der Festigkeit wegen vorzugsweise aus U-förmigen Profilen gefertigt und über gelenkige Verbindungen miteinander verbunden. Der Grundkörper 3, der das Basisteil des Sitzträgers 1 darstellt, ist an seinem frei auskragendem Ende mit einer konischen Stütze 6 versehen, in die ein Konus eines Stützbeines 15 des Sitzmöbels kraftschlüssig eingreift. Das andere Ende dieses Grundkörpers 3 ist an der Sitzplattenbefestigung 2 gelenkig mittels des Querbolzens 5 angeschlossen, und es ist dieses wiederum mit dem Rückenlehnenträger 4 gelenkig verbunden. Durch diese gelenkige Verbindung der Funktionsteile 2-4 läßt sich der Sitzträger 1 bei Neigung desselben so verstellen, daß kaum eine Schubwirkung zwischen den Teilen auftritt und damit auch die Lehne keine Schubwirkung gegenüber der Sitzfläche erfährt. Um diesen Effekt sicherzustellen, sind die einzelnen Funktionsteile 2-4 über ein Verbindungsglied 7 miteinander verbunden, und zwar derart, daß die Kinematik möglich wird, und das Verbindungsglied 7 an mindestens einem Funktionsteil 2, 4 fixiert und an einem weiteren Funktionsteil 3 beweglich geführt ist.

Das Verbindungsglied 7, welches als ein dreiekkiges Lamellenpaket ausgeführt sein kann, ist mit dessen zwei Endpunkten zum einen am Rückenlehnenträger 4 und zum anderen an der Sitzplattenbefestigung 2 über Bolzen 8, fixiert. Der dritte Endpunkt dieses Lamellenpaketes ist mit einer Kulissenführung 10 versehen und an einem Bolzen 11 am Grundkörper 3 bewegbar geführt. Durch diese Anlenkung der Funktionsteile 2-4 kann eine Bewegung des Rückenlehnenträgers 4 um dessen Anlenkung 8 an der Sitzplattenbefestigung 2 erfolgen, so daß bei Neigen der auf der Sitzplattenbefestigung ruhenden Sitzfläche 14 der Rückenlehnenträger 4 synchron mitgeht. Analog der Anwendung des Lamellenpaketes könnte hier auch ein anderes Verbindungsglied 7 vorgesehen sein.

Ein solches Verbindungsglied 7 wäre beispielsweise ein Kragarm nach Fig. 2, welcher die Verlängerung des Rückenlehnenträgers 4 darstellt. Dieser Kragarm 12 weist die Anlenkung 8 zur Sitzplattenbefestigung 4 auf und trägt in dessen Verlängerung, d.h. an seinem freien Ende, die Kulissenführung 10, welche den Querbolzen 11 des Grundkörpers 3 umschließt. Der dritte Anlenkpunkt am Rückenlehnenträger 4 wird in einem solchen Fall entfallen oder ein zwischengesetztes Lamellenpaket führen.

Das Verbindungsglied 7, das als Lamellenpaket, Kragarm 12 oder sonstiges Verbindungsteil ausgeführt sein kann, kann an nur einer Seite des Sitzträgers 1 oder symmetrisch zu dessen Längsmittelachse X angeordnet sein. Die symmetrische Anordnung ist insofern vorteilhaft, als diese eine bessere Führung der Funktionsteile 2-4 zueinander gewährleistet. Um die Funktionsteile 2-4 in eine Ausgangslage zu bringen, kann zwischen dessen Grundkörper 3 und der Sitzplattenbefestigung 2 eine Schenkelfeder 17 vorgesehen sein. Eine weitere Schenkelfeder 16 befindet sich aus gleichen Gründen zwischen dem Rückenlehnenträger 4 und der Sitzplattenbefestigung 2.

Der Kraftschluß des Lamellenpaketes 7 erfolgt in der Weise, daß eine Verschraubung 13 am Sitzträger 1 vorgesehen ist, die die Lamellen, vorzugsweise im Bereich der Kulissenführung 10, aneinander preßt.

Statt der Verschraubung 13 kann auch eine Feder den Kraftschluß bewirken, wobei diese ihre Kraft ständig auf die Lamellen 7 ausübt und lediglich zum Lösen derselben diese Kraft aufhebt.

Ein Lösen der Verschraubung bzw. der Spannmittel 13 bewirkt, daß die Funktionsteile 2, 3, 4 wegen der zwischengeführten Schenkelfedern 16, 17 selbsttätig eine Neigungsverstellung vornehmen. Die von der Bedienungsperson gewünschte Position wird durch das Spannmittel 13 arretiert.

Entsprechend den Darstellungen in den Figuren 5 und 6 besteht der Sitzträger 18 im wesentlichen aus einer waagrecht angeordneten Sitzplattenbefestigung 19, einem daran durch einen Querbolzen 22 gelenkig angebundenen Grundkörper 20 und einen Rückenlehnenträger 21, welcher durch einen oberen Querbolzen 24 an der Sitzplattenbefestigung 19 und durch einen unteren Querbolzen 25 an dem Grundkörper 20 gelenkig angeschlossen ist.

Der Rückenlehnenträger 21 weist an seinem unteren Endbereich verlängerte senkrechte Stege 34 auf.

Der Grundkörper 20 verläuft von der Sitzplattenbefestigung 19 unter einem spitzen Winkel nach unten in Richtung auf den Rückenlehnträger 21. Der Grundkörper 20 weist an seinem unteren Ende die Stütze 23 auf. Der Rückenlehnenträger 21 weist in seiner rückwärtigen Verlängerung den eigentlichen Träger 33 für die Befestigung einer nicht näher dargestellten Rückenlehne auf. Rükkenlehnenträger 21 und Träger 33 können in der einfachsten Form miteinander verschraubbar sein.

An der Sitzplattenbefestigung sind an einem Querbolzen 26 streifenförmige Lamellen 29 mit einer Kulissenführung 31 eingehängt. Weitere streifenförmige Lamellen 28 mit einer Kulissenführung 30 sind um einen Querbolzen 27 am Rückenlehnenträger 21 befestigt. Die Lamellen 29 und 28 umgreifen mit ihren Kulissenführungen 30 und 31 den gemeinsamen Bolzen 25 und sind dabei abwechselnd schichtweise übereinander gelegt. Der gemeinsame Querbolzen 25 wird im Prinzip von einer Stange 36 gebildet, welche zu dem Spannmittel 35 gehört und dem Lösen wie auch dem kraftschlüssigen Verbinden der übereinandergeschichteten Lamellen dient. Zu diesem Zweck besitzt die Stange 36 an ihrem äußeren Ende ein Gewinde, welches eine Gewindemutter 37 trägt. Zwischen der außenliegenden Lamelle 28 und der Gewindemutter 37 ist eine Spannhülse 38 eingesetzt. Eine weitere Spannhülse 40 befindet sich auf der gegenüberliegenden Seite zwischen der wiederum außenliegenden Lamelle 28 und dem 180°-Bogen der Stange 36. Das Endstück der Stange 36 greift nach dem 180°-Bogen zur Verdrehsicherung des Spannmittels 35 in eine entsprechende Bohrung 39 des Grundkörpers 20 ein. Zwischen der Sitzplattenbefestigung 19 und dem Grundkörper 20 befinden sich zwei nebeneinander angeordnete Schraubendruckfedern 32, welche zweckmäßigerweise durch Schraubenbolzen in der eingesetzten Position gehalten werden.

Ein Lösen der Gewindemutter 37 an dem Spannmittel 35 bewirkt, daß auf beiden Seiten des Sitzträgers 18 die um den Bolzen 25 übereinandergeschichteten Lamellen 28 und 29 an ihrem Kraftschluß gelöst werden. Dadurch ist nu ein Bewegung des Grundkörpers 20 in Richtung entgegen der Kraft der Schraubendruckfeder 32 bzw. der Sitzplattenbefestigung 19 in Richtung auf den Grundkörper 20 zu möglich. Andererseits ist jedoch vor allem ein Absenken des Rückenlehnenträgers 21 gemeinsam mit dem Träger 33 aus der in Fig. 5 dargestellten Lage nach rückwärtsunten möglich. Dadurch nimmt die Rückenlehne eine von der Person gewünschte Lage und Halterung ein. Dieses Verschwenken des Rückenlehnenträgers 21 erfolgt gemeinsam mit der waagerechten Sitzplattenbefestigung 19 um den Querbolzen 22, wobei sich die beiden Pakete von streifenförmigen Lamellen aufgrund ihrer. Kulissenführungen um den Bolzen 25 übereinander verschieben. Bei völlig abgesenkter Rückenlehne bilden die Lamellen 28 und 29 bei Endanlage des Bolzens 25 in den Kulissenführungen annähernd ein Kreuz.

Der ferner im Grundkörper durch entsprechende Bohrungen 42 angebrachte Hebel 41 dient der Höhenverstellung des Sitzträgers 18 mit entsprechender Wirkung auf das Stützbein.

## Patentansprüche

1. Sitzträger für Stühle, insbesondere Arbeitsdrehstühle, bestehend aus einem Grundkörper (3; 20) mit endseitig befestigter Stütze (6; 23) für die kraftschlüssige Verbindung mit einem zentralen Stützbein (15) des Sitzträgers, einer Sitzplattenbefestigung (2; 19) und einem Rückenlehnenträger (4; 21) sowie Stellmitteln zur Auslösung von vorgegebenen Funktionen des Sitzträgers und seiner Teile, wobei der Rückenlehnenträger (4; 21) U-förmig ist und mit seinem unteren Endbereich bis etwa mittig unterhalb der Sitzplatte geführte ist und einen Querbolzen (8; 26) aufweist, der die Sitzplattenbefestigung (2; 19), die ebenfalls U-förmig ist, an ihrem hinteren Ende mit dem Rückenlehnenträger (4; 21) gelenkig verbindet, während das vordere Ende der Sitzplattenbefestigung (2; 19) mit dem U-förmig ausgeführten Grundkörper (3; 20) durch einen weiteren Querbolzen (5; 22) gelenkig verbunden ist, wobei der Grundkörper (3; 20) unter einem spitzen Winkel zur Sitzplattenbefestigung (2; 19) nach unten verläuft und wobei der Grundkörper (3; 20) einen unteren Querbolzen (11; 25) trägt, der in einer Kulissenführung (10; 30, 31) mindestens eines Verbindungsglieds (7; 28, 29) bewegbar ist, das an den Rückenlehnenträger (4; 21) angeschlossen ist und wobei ein koaxial zum unteren Querbolzen (11; 24) des Grundkörpers (3; 20) angeordnetes Spannmittels zur kraftschlüssigen Verbindung des Verbindungsglieds (7; 28, 29) mit dem Grundkörper (3; 20) vorgesehen ist, dadurch gekennzeichnet, daß der Rückenlehnenträger (4) einen weiteren Querbolzen (9, 27) aufweist, der unterhalb und zurückversetzt zum ersten Querbolzen (8, 26) angeordnet ist und daß zwischen dem Grundkörper (3, 20) und der Sitzplattenbefestigung eine Feder (17, 32) angebracht ist, wobei die Federkraft den Grundkörper (3, 20) und die Sitzplattenbefestigung auseinanderdruckt.

2. Sitzträger für Stühle nach Anspruch 1, dadurch gekennzeichnet, daß das Verbindungsglied (12) einstückig mit dem Rückenlehnenträger (4, 18) ausgeführt ist.

3. Sitzträger für Stühle nach Anspruch 1, dadurch gekennzeichnet, daß das Verbindungsglied (7) als mindestens ein Lamellenpaket ausgeführt ist und wobei die Lamellen mit dem ersten Querbolzen (8) des Rückenlehnenträgers (4), dem zweiten Querbolzen (9) des Rückenlehnenträgers (4) verbunden sind und die Kulissenführung (10) zur Aufnahme des unteren Querbolzens (11) des Grundkörpers (3) aufweisen.

4. Sitzträger für Stühle nach einem der Ansprüche 1 bis 3, dadurch gekennzeichnet, daß das Spannmittel zwischen der Sitzplattenbefestigung (2) und dem Rückenlehnenträger (4) eine weitere Feder (16) ist, die die Sitzplattenbefestigung (2) und den Rückenlehnenträger (4) auseinanderdrückt.

5. Sitzträger für Stühle nach den Ansprüchen 1 bis 4, dadurch gekennzeichnet, daß die Federn (16, 17) Schenkelfedern sind.

6. Sitzträger nach Anspruch 1, dadurch gekennzeichnet, daß der U-förmige Rückenlehnenträger (21) mit seinem oberen Endbereich gelenkig an die Sitzplattenbefestigung (19) und mit seinem unteren Endbereich am U-förmigen Grundkörper (20) gelenkig befestigt ist und ebenso wie die Sitzplattenbefestigung (19) einen Querbolzen (26, 27) aufweist, an welchen Lamellen (28, 29) mit Kulissenführungen (30, 31) angelenkgt sind, die um einen gemeinsamen dritten Querbolzen (25) im Grundkörper (20) verschiebbar sind.

7. Sitzträger nach Anspruch 6, dadurch gekennzeichnet, daß die Lamellen (28, 29) streifenförmig ausgebildet, wechselweise geschichtet und mit ihren Kulissenführungen (30, 31) um den Querbolzen (25) in relativer Bewegung übereinanderschiebbar sind.

8. Sitzträger nach den Ansprüchen 6 und 7, dadurch gekennzeichnet, daß der Querbolzen (25) gleichzeitig das Spannmittel (35) zur kraftschlüssigen Verbindung der Lamellen (28, 29) miteinander und dem Grundkörper (20) entgegen der Kraft eines zwischen dem Grundkörper und der Sitzplattenbefestigung (19) eingesetzten Schraubenfeder (32) aufnimmt.

9. Sitzträger nach den Ansprüchen 6 bis 8, dadurch gekennzeichnet, daß der Querbolzen (25) als Hülse ausgebildet ist, durch welche eine Stange (36) geführt ist, die ihrem einen Ende eine Gewindemutter (37) und zwischen der Gewindemutter (36) und der außenliegenden Lamelle (28) eine Spannhülse (38) aufnimmt, während das entgegengesetzte Ende um 180° umgebogen ist und zur Verdrehsicherung der Stange (36) in eine Bohrung (39) am Grundkörper (20) eingeführt ist und zwischen der außenliegenden Lamelle (28) und dem 180°-Bogen wiederum eine Spannhülse (40) trägt.

10. Sitzträger nach den vorgenannten Ansprüchen 6 bis 9, dadurch gekennzeichnet, daß um den Querbolzen (25) ein Formteil gelegt ist, welches der Arretierung eines der Höhenverstellung dienenden Hebels (41) dient.

## Revendications

1. Support d'assise pour chaises, notamment pour chaises tournantes de travail, comprenant un corps de base (3; 20) à l'extrémité duquel est fixé un montant de soutien (6; 23) destiné à la liaison mécanique avec une jambe centrale d'appui (15) du support d'assise; une fixation (2; 19) de plaque d'assise et un support (4; 21) de dossier; ainsi que des moyens de réglge pour déclencher des fonctions préétablies du support d'assise et de ses parties, le support (4; 21) du dossier présentant la forme d'un U, s'étendant, par sa région extrême inférieure, approximativement jusqu'au centre au-dessous de la plaque d'assise, et comportant une cheville transversale (8; 26) au moyen de laquelle la fixation (2; 19) de la plaque d'assise, également configurée en U, est reliée de manière articulée par son extrémité postérieure au support (4; 21) du dossier, tandis que l'extrémité antérieure de la fixation (2; 19) de la plaque d'assise est reliée de manière articulée, par l'intermédiaire d'une autre cheville transversale (5; 22), au corps de base (3; 20) réalisé de configuration en U, ledit corps de base (3; 20) s'étendant vers le bas selon un angle aigu par rapport à la fixation (2; 19) de la plaque d'assise, et ce corps de base (3; 20) portant une cheville transversale inférieure (11; 25) mobile dans un guide coulissant (10; 30, 31) d'au moins une pièce de solidarisation (7; 28, 29) qui se rattache au support (4; 21) du dossier, et un moyen de blocage, disposé coaxialement à la cheville transversale inférieure (11; 25) du corps de base (3; 20), étant prévu pour la liaison mécanique de la pièce de solidarisation (7; 28, 29) avec ledit corps de base (3; 20), caractérisé par le fait que le support (4) du dossier comporte une autre cheville transversale (9, 27) située au-dessous et en retrait de la première cheville transversale (8, 26); et par le fait qu'un ressort (17, 32) est interposé entre le corps de base (3, 20) et la fixation de la plaque d'assise, la force dudit ressort repoussant à l'écart l'un de l'autre le corps de base (3, 20) et la fixation de la plaque d'assise.

2. Support d'assise pour chaises, selon la revendication 1, caractérisé par le fait que la pièce solidarisation (12) est réalisée d'un seul tenant avec le support (4, 18) du dossier.

3. Support d'assise pour chaises, selon la revendication 1, caractérisé par le fait que la pièce de solidarisation (7) est réalisée sous la forme d'au moins un empilement de lamelles, lesdites lamelles étant reliées à la première cheville transversale (8) du support (4) du dossier et à la seconde cheville transversale (9) dudit support (4) du dossier, et étant munies du guide coulissant (10) destiné à recevoir la cheville transversale inférieure (11) du corps de base (3).

4. Support d'assise pour chaises, selon l'une des revendications 1 à 3, caractérisé par le fait que le moyen de blocage, entre la fixation (2) de la plaque d'assise et le support (4) du dossier, est un ressort additionnel (16) qui repousse à l'écart l'un de l'autre ladite fixation (2) de la plaque d'assise et ledit support (4) du dossier.

5. Support d'assise pour chaises, selon les revendications 1 à 4, caractérisé par le fait que les ressorts (16, 17) sont des ressorts à branches.

6. Support d'assise selon la revendication 1, caractérisé par le fait que le support (21) du dossier, configuré en U, est fixé de manière articulée à la fixation (19) de la plaque d'assise, par sa région extrême supérieure, et au corps de base (20) configuré en U, par sa région extrême inférieure, et présente, tout comme ladite fixation (19) de la plaque d'assise, une cheville transversale (26, 27) sur laquelle sont articulées des lamelles (28, 29) pourvues de guides coulissants (30, 31) et pouvant coulisser, dans le corps de base (20), autour d'une troisième cheville transversale commune (25).

7. Support d'assise selon la revendication 6, caractérisé par le fait que les lamelles (28, 29) sont réalisées en forme de bandes, sont empilées en alternance et peuvent coulisser les unes sur les autres en un mouvement relatif, par leurs guides coulissants (30, 31), autour de la cheville transversale (25).

8. Support d'assise selon les revendications 6 et 7, caractérisé par le fait que la cheville transversale (25) reçoit simultanément le moyen de blocage (35) destiné à la liaison mécanique des lamelles (28,29) les unes avec les autres et avec le corps de base (20), en s'opposant à la force d'un ressort hélicoïdal (32) interposé entre ledit corps de base et la fixation (19) de la plaque d'assise.

9. Support d'assise selon les revendications 6 à 8, caractérisé par le fait que la cheville transversale (25) est réalisée sous la forme d'une douille traversée par une tige (36) qui, à l'une de ses extrémités, reçoit un écrou (37) et un fourreau de blocage (38) entre ledit écrou (37) et la lamelle (28) occupant une position externe, cependant que l'extrémité opposée est coudée de 180°, est engagée dans un perçage (39) ménagé sur le corps de base (20), en vue de verrouillage anti- rotation de la tige (36), et porte à son tour un fourreau de blocage (40) entre la lamelle externe (28) et le coude de 180°.

10. Support d'assise selon les revendications précitées 6 à 9, caractérisé par le fait qu'une pièce moulée, placée autour de la cheville transversale (25), sert à arrêter un levier (41) assurant le réglage en hauteur.

## Claims

1. A seat bracket for chairs, in particular swivel work chairs, consisting of a base body (3; 20) having a support (6; 23) fastened at the end side for the force-locking connection to a central supporting leg (15) of the seat bracket a seat-plate fastening (2; 19) and a back-rest bracket (4; 21), as well as adjusting means for releasing predetermined functions of the seat bracket and its parts, in which respect the back-rest bracket (4; 21) is U-shaped and is conducted with its lower end region as far as approximately centrally underneath the seat-plate and has a transverse pin (8; 26) which hingedly connects the seat-plate fastening (2; 19), which is likewise U-shaped, at its rear end to the back-rest bracket (4; 21), whilst the front end of the seat-plate fastening (3; 14) is connected hingedly to the U-shaped base body (3; 20) by a further transverse pin (5; 22), in which respect the base body (3; 20) extends downwards at an acute angle to the seat-plate fastening (2; 19) and in which respect the base body (3; 20) carries a lower transverse pin (11; 25) which is movable in a slotted guide (10; 30, 31) of at least one connection member (7; 28, 29) which is connected to the back-rest bracket (4; 21) and in which respect a thrust means arranged coaxially to the lower transverse pin (11; 24) of the base body (3; 20) is provided for the force-locking connection of the connection member (7; 28, 29) to the base body (3; 20), characterised in that the back-rest bracket (4) has a further transverse pin (9,27) which is arranged underneath and set-back with regard to the first transverse pin (8, 26) and in that a spring (17, 32) is situated between the base body (3, 20) and the seat-plate fastening, in which respect the spring force forces the base body (3, 20) and the seat-plate fastening apart.

2. A seat bracket for chairs according to claim 1, characterised in that the connection member (12) is designed in one piece with the back-rest bracket (4,18).

3. A seat bracket for chairs according to claim 1, characterised in that the connection member (7) is designed as at least one lamella set and in which respect the lamellae are connected to the first transverse pin (8) of the back-rest bracket (4), to the second transverse pin (9) of the back-rest bracket (4) and have the slotted guide (10) for the reception of the lower transverse pin (11) of the base body (3).

4. A seat bracket for chairs according to one of claims 1 to 3, characterised in that the thrust means between the seat-plate fastening (2) and the back-rest bracket (4) is a further spring (16) which forces the seat-plate fastening (2) and the back-rest bracket (4) apart.

5. A seat bracket for chairs according to claims 1 to 4, characterised in that the springs (16, 17) are leg springs.

6. A seat bracket according to claim 1, characterised in that the U-shaped back-rest bracket (21) is fastened by its upper end region hingedly to the seat-plate fastening (19) and is fastened by its lower end region hingedly to the U-shaped base body (20) and in the same way as the seat-plate fastening (19) has a transverse pin (26, 27) to which lamellae (28,20) are hinged with the slotted guides (30, 31) which are displaceable about a common third transverse pin (25) in the base body (20).

7. A seat bracket according to claim 6, characterised in that the lamellae (28, 29) are strip- shaped in design, are alternately stacked and can be pushed over one another in relative movement with their slotted guide (30, 31) about the transverse pin (25).

8. A seat bracket according to claims 6 and 7, characterised in that the transverse pin (25) simultaneously receives the thrust means (35) for the force-locking connection of the lamellae (28, 29) to one another and to the base body against the force of a spiral spring (32) inserted between the base body (20) and the seat-plate fastening (19).

9. A seat bracket according to claims 6 to 8, characterised in that the transverse pin (25) is designed as a sleeve through which a rod (36) is conducted, which at its one end receives a threaded nut (37) and between the threaded nut (36) and the outwardly-lying lamella (28) receives a clamping sleeve (38), whilst the opposite end is bent over through 180° and for the protection against torsion of the rod (36) is introduced into a bore (39) on the base body (20) and in turn carries a clamping sleeve (40) between the external lamellae (28) and the 180°-arc.

10. A seat bracket according to the aforementioned claims 6 to 9, characterised in that a shaped part which serves for locking a lever (41) serving for the height adjustment is placed about the transverse pin (25).
